# EUROPÄISCHE PATENTSCHRIFT

(11) **EP 0 878 258 B1**
(45) Veröffentlichungstag und Bekanntmachung des Hinweises auf die Patenterteilung: **12.04.2000**
(21) Anmeldenummer: 98103794.8
(22) Anmeldetag: 04.03.1998
(51) Int. Cl.: B22D 47/02, B22C 25/00, B22D 33/02

(54) **Giessanlage**
Casting plant
Installation de moulage

(30) Priorität: 14.05.1997 DE 19720055
(43) Veröffentlichungstag der Anmeldung: 18.11.1998
(73) Patentinhaber: Heinrich Wagner Sinto Maschinenfabrik GmbH, 57334 Bad Laasphe (DE)
(72) Erfinder: Grolla, Herbert, Dipl.-Ing., 57334 Bad Laasphe (DE)
(74) Vertreter: Missling, Arne, Dipl.-Ing.

(56) Entgegenhaltungen:
- WO-A-91/12104
- DE-A- 2 652 657

## Beschreibung

Die Erfindung betrifft ein Verfahren für die Herstellung und das Abgießen sowie Ausformen der Gießformen sowie eine Gießanlage für die Durchführung des Verfahrens.

Die mit einem Formkasten versehenen Gießformen werden in bekannter Art und Weise in einer Formmaschine geformt, wobei diese Formmaschine vorteilhaft einen Drehtisch aufweist, der eine Modellplatte für sowohl die eine als auch die andere Formkastenhälfte besitzt. Der Rahmen wird auf die Modellplatte abgesetzt und mittels Sand gefüllt, wobei es sich hier in der Regel um einen tongebundenen Sand handelt. Nach dem entsprechenden Verdichten des Formsandes wird die Formkastenhälfte von der Modellplatte abgehoben und auf eine Transportbahn aufgesetzt. In diese Transportbahn ist eine Wendeeinrichtung eingebaut, die die Formkastenhälften derart wendet, daß die Formteilebene nach oben zeigt. Hierdurch ist zum einen die Kerneinlegung wesentlich erleichtert und zum anderen kann bei den herkömmlich ausgebildeten Gießformen der Eingießtrichter sowie der Speiser nachgearbeitet werden. Nachdem die Kerne eingelegt sind, wird die eine Formkastenhälfte in einem Wender gewendet und die Formkastenhälften werden dann in einer Einrichtung zum Zusammensetzen der beiden Formkastenhälften zusammengefügt. Im Anschluß hieran erfolgt der Abguß der Gießform in liegender Stellung. Nach dem Erstarren des Gußstückes wird dieses ausgeformt. Die Formkastenhälften werden dann wieder getrennt und erneut der Formmaschine zugeführt.

Das Abgießen der Formkästen in liegender Stellung bereitet insofern bei komplizierteren Gußstücken und vor allem wenn Gußstücke mit Aluminium hergestellt werden sollen, größere Probleme, da es nicht immer möglich ist, ein optimales Speiservolumen mit einem ausreichenden hydrostatischen Druck in der Gießform auszubilden. Man ist hier gezwungen, zusätzlich noch Speiser auf der Gießform aufzusetzen, was nicht unproblematisch ist und zudem einen zusätzlichen Arbeitsaufwand bedeutet.

Bekannt ist es ferner aus der WO 91/12104, die Gießform um 180 Grad zu drehen, so daß die Formteilungsebene lotrecht steht. Der Eingießtrichter liegt in der Teilungsebene, so daß auch der Abguß in dieser Lage erfolgen kann. Nach dem Erstarren der Gießform wird die Gießform wieder zurückgedreht und das Gußstück nach unten ausgeformt.

Der Erfindung liegt die Aufgabe zugrunde, ein Verfahren sowie eine Gießanlage für die Durchführung des Verfahrens der eingangs genannten Art vorzuschlagen, welches nicht nur ermöglicht, Gußstücke auch aus Aluminium herzustellen, die in der Gußqualität wesentlich verbessert sind und bei denen es auch bei komplizierten Gußstücken nicht erforderlich ist, zusätzliche Speiser vorzusehen.

Die Gießanlage ist so augestaltet, daß diese kostengünstig und automatisch arbeiten kann.

Diese Aufgabe wird für das Verfahren mit den Merkmalen des Anspruches 1 und für die Gießanlage mit den Merkmalen des Anspruches 2 gelöst.

Die grundlegende Idee des erfindungsgemäßen Gießverfahrens wie auch der Gießanlage bestehen zum Einen darin, daß mit Formkästen versehene Gießformen verwendet werden, die in herkömmlicher Art und Weise liegend geformt und mit Kernen versehen, die jedoch so ausgebildet sind, daß der Eingießtrichter wie auch der Speiser in der Formteilebene der Gießform angeordnet ist. Hierdurch bedingt wird zwar die Formung der Gießform in liegender Weise durchgeführt, jedoch der Abguß in stehender Weise, wobei bei derartigen Anordnungen nicht nur ein ausreichendes Speiservolumen zu schaffen ist, sondern darüber hinaus auch ein ausreichender hydrostatischer Druck für das nachzuspeisende Metall erhalten wird. Hierdurch ist es möglich, auch komplizierte Aluminiumgußstücke, beispielsweise Motorblöcke oder Zylinderköpfe, kostengünstig herzustellen. Derartige Gußstücke werden bisher in chemisch gebundenen kastenlosen Gießformen hergestellt, welche nicht nur eine teure Sandaufarbeitung bedingen, sondern darüber hinaus auch teure und komplizierte Anlagen für die Herstellung der vielen Formteile für die kastenlose Gießform, die zudem noch teils mit Automaten und teils von Hand, zusammengesetzt werden müssen und zum Anderen darin, daß auch das Ausformen des Gußstückes bei stehender Gießform erfolgt.

Eine erfindungsgemäße Gießanlage ist mit herkömmlichen Anlageeinheiten bis zum Zusammenfügen der beiden Gießformhälften aufgebaut, so daß hier auf bewährte und kostengünstige Anlagenkomponenten zurückgegriffen werden kann. Im Anschluß an das Zusammenfügen der beiden Formkästen ist in die Gießformanlage eine Wendeeinrichtung eingebaut die es gestattet, den Formkasten um seine Längsachse um 90 Grad zu wenden, so daß dieser nunmehr hochkant auf einer weiteren, in der Regel etwas schmäleren, Transportbahn weitergeführt wird. In dieser stehenden Stellung der Gießformen erfolgt der Abguß und auch das Auspacken der Gießformen. Hierzu kann die Gießform auf der Transportbahn verbleiben. Sie muß lediglich senkrecht zur Gießform gesichert werden, so daß dann anschließend das Gußstück mittels einer Pressplatte aus dem Gießformrahmen zusammen mit dem gebundenen Formsand ausgedrückt werden kann. Die Formkästen werden kann um 90 Grad gedreht und in liegender Stellung getrennt und in bekannter Art und Weise wieder so vorbereitet, daß sie erneut der Formanlage zugeführt werden können.

Ein Ausführungsbeispiel der Erfindung ist im folgenden anhand der Zeichnung näher beschrieben, die eine erfindungsgemäß ausgebildete automatische Formanlage in perspektivischer Ansicht zeigt.

Die in der Zeichnung dargestellte automatische Gießanlage 1 weist eine erste Transportbahn 2 auf, auf der die angelieferten Formkästen einer Trenneinrichtung 3 zugeführt werden, in der die Formkästen in je zwei einzelne Formkastenhälften 4,5 vereinzelt werden. In einer in eine zweite Transportbahn 6 eingeschaltete erste Wendeeinrichtung 7 werden die Formkastenhälften so gewendet, daß ihre Formteilungsebene nach unten zeigt. Die Formkastenhälften (4,5) werden dann einer Formanlage (8) zugeführt, die einen Drehtisch (9) aufweist, der Modellplatten (10,11) für die beiden Gießformhälften trägt. Die Formkastenhälften (4,5) werden über je eine der Modellplatten (10,11) abgesetzt, mit Sand verfüllt, verfestigt, um dann auf einer dritten Transportbahn (12) abgesetzt zu werden. In dieser Transportbahn ist eine zweite Wendeeinrichtung (13) eingeschaltet, die die Formkastenhälften (4,5) um 180 Grad wendet, so daß die Formteilebene und damit der Formhohlraum (14) der Formkästen (4,5) nach oben zeigt. Die dritte Transportbahn (12) weist dann eine Kerneinlegestrecke (15) auf, in der die Kerne in die nach oben zeigenden Formhohlräume in einfacher Art und Weise einlegbar sind. In einer dritten Wendeeinrichtung (16) wird dann eine Formkastenhälfte um 180 Grad gewendet, wobei dann die Formkastenhälften (4,5) einer Zusammensetzstation (17) zugeführt werden, in der eine Formkastenhälfte auf die zugehörige andere Formkastenhälfte aufgesetzt und zu einer Gießform zusammengefügt wird.

Im Anschluß hieran werden die fertigen Gießformen (18) über ein viertes Transportband (19) einer vierten Wendeeinrichtung (20) zugeführt, die die Formkästen um ihre Längsachse um 90 Grad wendet und auf einer fünften Transportbahn (21) absetzt, welche die nunmehr hochkant stehenden Gießformen (18) aufnimmt.

Die Gießformen sind so hergestellt, daß der Eingießtrichter (22) und der Speiser (23) in der Teilungsebene (24) der Gießform (18) liegen. Der Abguß der Gießformen (18) erfolgt in einer Gießstation (30) auf einer fünften Transportbahn (21), wobei diese auch gleichzeitig die Abkühlstrecke bildet. Nach dem Erstarren des Gußstückes gelangt die Gießform (18) in eine Ausformstation (25), welche eine von einem Hubzylinder (27) angetriebene Pressplatte (26) aufweist. Des weiteren fixiert die Ausformstation (25) die Gießform (18) senkrecht zu ihrer Transportrichtung, so daß die Entformung ohne Abnahme der Gießform von der fünften Transportbahn (21) durchgeführt werden kann. Auf der der Pressplatte (26) gegenüberliegenden Seite der Gießform ist ein Aufnahmetisch (28) vorgesehen, auf den das Gußstück aufgeschoben wird. Der Ausformstation (25) ist eine fünfte Wendeeinrichtung (29) nachgeschaltet, die den Formkasten wiederum um 90 Grad um seine Längsachse dreht, so daß nunmehr der Weitertransport und die Trennung der beiden Formkastenhälften (4,5) in der Trennstation in üblicher Art und Weise erfolgen kann. Der Vorgang wiederholt sich dann wie zuvor beschrieben.

Der wesentliche Vorteil der erfindungsgemäßen Formanlage besteht darin, daß durch die stehende Anordnung der Gießformen beim Abguß ein ausreichendes Speiservolumen mit einem ausreichenden hydrostatischen Druck auch für schwer vergießbare Metalle, beispielsweise Aluminium, erhalten werden kann, so daß es nunmehr möglich ist, auch komplizierte Gußstücke wie Motorblöcke oder Zylinderköpfe aus Aluminium mit kastengebundenen Gießformen herzustellen. Durch diesen Abguß mit stehenden Gießformen ist gleichfalls der Ausformgang wesentlich vereinfacht, da nunmehr die Gießform nicht mehr von den Transportband abgenommen zu werden braucht, sondern lediglich das Gußstück seitlich ausgeschoben wird, wobei dieses dann frei handhabbar ist.

### Bezugszeichenliste

- 1 -: Gießanlage
- 2 -: erste Transportbahn
- 3 -: Trenneinrichtung
- 4 -: Formkastenhälfte
- 5 -: Formkastenhälfte
- 6 -: zweite Transportbahn
- 7 -: erste Wendeeinrichtung
- 8 -: Formanlage
- 9 -: Drehtisch
- 10 -: Modellplatte
- 11 -: Modellplatte
- 12 -: dritte Transportbahn
- 13 -: zweite Wendeeinrichtung
- 14 -: Formhohlraum
- 15 -: Kerneinlegestrecke
- 16 -: dritte Wendeeinrichtung
- 17 -: Zusammensetzstation
- 18 -: Gießformen
- 19 -: viertes Transportband
- 20 -: vierte Wendeeinrichtung
- 21 -: fünfte Transportbahn
- 22 -: Eingießtrichter
- 23 -: Speiser
- 24 -: Teilungsebene
- 25 -: Ausformstation
- 26 -: Pressplatte
- 27 -: Hubzylinder
- 28 -: Aufnahmetisch
- 29 -: fünfte Wendeeinrichtung
- 30 -: Gießstation

## Patentansprüche

1. Verfahren für die Herstellung, Abgießen und Ausformen von Formkästen (4, 5) aufweisende Gießformen, wobei die leeren Formkästen (4, 5) einer Formmaschine (8) zugeführt werden, in der jede der Formkastenhälften (4, 5) auf einer Modellplatte (10, 11) aufgesetzt, mit Sand gefüllt und verfestigt werden, anschließend auf einer Transportbahn (12) derart aufgesetzt werden, daß die Formteilungsebene (24) der Gießformhälften (4, 5) jeweils nach oben zeigt, so daß anschließend Kerne eingelegt werden können, worauf anschließend jeweils eine Formkastenhälfte (4, 5) gewendet und auf die zugehörige Formkastenhälfte 4, 5 aufgesetzt wird und so eine Gießform bildet, die anschließend abgegossen wird, wobei die Gießformen jeweils so ausgebildet werden, daß der Eingießtrichter, Speiser in der Formteilungsebene (24) der Gießform liegt, daß die Gießformen nach dem Zusammensetzen der Gießformhälften (4, 5) um 90 Grad um ihre Längsachse gewendet und in dieser Stellung stehend einer Abgießstation (30) für den Abguß zugeführt werden,
dadurch gekennzeichnet, daß
das Ausformen der Gießformen in senkrechter Lage der Gießformen erfolgt.

2. Gießanlage für die Durchführung des Verfahrens nach Anspruch 1 mit einer Transportbahn (6) für den Transport der Formkästen (4,5) in liegender Stellung zu einer Formanlage (8) für die Abformung der beiden zugehörigen Formkastenhälften (4,5), einer weiteren Transportbahn (12) für die Aufnahme der abgeformten Formkastenhälften (4,5) in liegender Stellung, einer Wendeeinrichtung (13) zum Wenden der Formkastenhälften in eine Stellung, in der die Formteilebene (24) der Gießformhälften (4,5) nach oben zeigt, einer Kerneinlegestrecke (15), einer dieser nachgeschalteten weiteren Wendeeinrichtung (16) und einer Vorrichtung (17) zum Zusammenfügen der Formkastenhälften und einer Gieß- und Ausformstation (25,30), dadurch gekennzeichnet, daß der Vorrichtung (17) zum Zusammenfügen der Formkastenhälften (4,5) eine weitere Wendeeinrichtung (20) nachgeordnet ist, welche die Gießformen um 90 Grad wendet und auf eine Transportbahn (21) für den stehenden Transport der Formkästen (4,5) übergibt, auf der die Gießformen stehend abgießbar sind, und daß in der Ausformstation (25) die stehend zugeführten Gießformen (18) zumindest senkrecht zur Transporteinrichtung fixiert werden und daß die Ausformstation (25) eine Ausstoßeinrichtung (26,27) aufweist, die die Gießform (18) senkrecht zur Transportrichtung entformt.

3. Gießanlage nach Anspruch 2, dadurch gekennzeichnet, daß die Ausstoßeinrichtung eine der lichten Öffnung des Formkastens (4, 5) angepaßte Pressplatte (26) aufweist.

4. Gießanlage nach Anspruch 4, dadurch gekennzeichnet, daß die Pressplatte (26) mittels eines Hubzylinders (27) verschiebbar ist und daß auf der der Pressplatte (26) gegenüberliegenden Seite des Formkastens ein Aufnahmetisch (28) für das Gußstück angeordnet ist.

5. Gießanlage nach einem der Ansprüche 2 bis 4, dadurch gekennzeichnet, daß der Ausformstation (25) eine Wendeeinrichtung (29) für die Überführung des Formkastens in eine Liegendstellung nachgeordnet ist.

6. Gießanlage nach einem der Ansprüche 2 bis 5, dadurch gekennzeichnet, daß zwischen der Ausformstation (25) nachgeordneten Wendeeinrichtung (29) und der Formstation (8) eine Trennstation und eine der Trennstation nachgeordnete Wendeeinrichtung (5) eingeschaltet ist.

## Claims

1. A method of manufacturing, filling and releasing the casting from casting moulds comprising moulding boxes (4, 5), wherein the empty moulding boxes (4, 5) are delivered to a moulding machine (8) in which each of the moulding-box halves (4, 5) is placed on a pattern plate (10, 11), filled with sand and compacted, then placed on a conveyor (12) so that the mould parting plane (24) of each casting-mould half (4, 5) faces upwards to allow the subsequent insertion of cores, after which a respective moulding-box half (4, 5) is turned and placed on top of the associated moulding-box half (4, 5), thereby forming a casting mould which is then filled, wherein the casting moulds are each formed so that the pouring gate and the feeder lie in the mould parting plane (24) of the casting mould, and, after the casting-mould halves (4, 5) have been assembled, the casting moulds are turned through 90 degrees about their longitudinal axis and are fed in this vertical position to a casting station (30) for the casting process,
characterised in that the casting is released from the casting moulds with the casting moulds in the vertical position.

2. A casting installation for carrying out the method according to claim 1, comprising a conveyor (6) for transporting the moulding boxes (4, 5) in the horizontal position to a moulding installation (8) for shaping the two associated moulding-box halves (4, 5), a further conveyor (12) for receiving the shaped moulding-box halves (4, 5) in the horizontal position, a turning device (13) for turning the moulding-box halves into a position in which the mould parting plane (24) of the casting-mould halves (4, 5) faces upwards, a core insertion section (15), a further turning device (16) arranged downstream thereof, a device (17) for joining the moulding-box halves and a casting and casting-release station (25, 30), characterised in that downstream of the device (17) for joining the moulding-box halves (4, 5) is arranged a further turning device (20) which turns the casting moulds through 90 degrees and transfers them to a conveyor (21) which transports the moulding boxes (4, 5) vertically and on which the casting moulds are fillable in the vertical position, and in that, in the casting-release station (25), the vertically delivered casting moulds (18) are fixed at least perpendicularly to the transportation device, and in that the casting-release station (25) comprises an ejection device (26, 27) which ejects the casting from the casting mould (18) perpendicularly to the direction of transportation.

3. A casting installation according to claim 2, characterised in that the ejection device has a pressure plate (26) adapted to the clear opening of the moulding box (4, 5).

4. A casting installation according to claim 4, characterised in that the pressure plate (26) is displaceable by means of a lifting cylinder (27) and in that a receiving table (28) for the casting is arranged on the side of the moulding box opposite the pressure plate (26).

5. A casting installation according to any one of claims 2 to 4, characterised in that a turning device (29) for moving the moulding box into a horizontal position is arranged downstream of the casting-release station (25).

6. A casting installation according to any one of claims 2 to 5, characterised in that a separating station and a turning device (5) [sic - (7)] arranged downstream of the separating station are interposed between the turning device (29), arranged downstream of the casting-release station (25), and the moulding station (8).

## Revendications

1. Procédé de fabrication, de coulage et de démoulage de moules comportant des châssis de moule (4, 5), les châssis de moule (4, 5) vides étant amenés à une machine à mouler (8) dans laquelle chacun des demi-châssis de moule (4, 5) est placé sur une matrice (10, 11), rempli de sable et consolidé, puis placé sur une ligne de transport (12) de manière que le plan de joint (24) de chaque demi-moule (4, 5) soit orienté vers le haut, de sorte que des noyaux peuvent ensuite être mis en place, après quoi chaque demi-châssis de moule (4, 5) est basculé et placé sur le demi-châssis de moule (4, 5) associé et forme ainsi un moule qui est ensuite coulé, chaque moule étant respectivement conçu de telle manière que la trémie de coulage, le distributeur se trouvent dans le plan de joint (24) du moule, que les moules après assemblage des demi-moules (4, 5) sont basculés de 90 degrés autour de leur axe longitudinal et sont amenés dans cette position debout à un poste de coulage (30) pour le coulage,
caractérisé en ce que
le démoulage des moules se fait en position verticale des moules.

2. Installation de coulage pour l'exécution du procédé selon la revendication 1, comportant une ligne de transport (6) pour le transport des moules (4, 5) en position à plat jusqu'à une installation de moulage (8) pour le moulage des deux demi-châssis de moule (4, 5) associés, une autre ligne de transport (12) pour la réception des demi-châssis de moule (4, 5) moulés en position à plat, un dispositif de basculement (13) pour basculer les demi-châssis de moule dans une position dans laquelle le plan de joint (24) des demi-moules (4, 5) est orienté vers le haut, un trajet (15) de mise en place des noyaux, un autre dispositif de basculement (16) placé après celui-ci, et un dispositif (17) d'assemblage des demi-châssis de moule (4, 5) et un poste (25, 30) de coulage et de démoulage, caractérisée en ce que, après le dispositif (17) d'assemblage des demi-châssis de moule (4, 5), est placé un autre dispositif de basculement (20), qui bascule les moules de 90 degrés et les transmet à une ligne de transport (21) pour le transport debout des châssis de moule (4, 5), sur laquelle les moules peuvent être coulés debout, et en ce que, dans le poste de démoulage (25), les moules (18) amenés debout sont fixés au moins perpendiculairement au dispositif de transport, et en ce que le poste de démoulage (25) comporte un dispositif d'éjection (26, 27) qui démoule le moule (18) perpendiculairement à la direction de transport.

3. Installation de coulage selon la revendication 2, caractérisée en ce que le dispositif d'éjection comporte un plateau de poussée (26) adapté à l'ouverture libre du châssis de moule (4, 5).

4. Installation de coulage selon la revendication 3, caractérisée en ce que le plateau de poussée (26) peut être déplacé au moyen d'un vérin (27) et en ce que, sur le côté du châssis de moule opposé au plateau de serrage (26), est disposée une table de réception (28) pour la pièce moulée.

5. Installation de coulage selon l'une des revendications 2 à 4, caractérisée en ce que, après le poste de démoulage (25), est placé un dispositif de basculement (29) destiné à faire passer le châssis de moule dans une position à plat.

6. Installation de coulage selon l'une des revendications 2 à 5, caractérisée en ce que, entre le dispositif de basculement (29) disposé après le poste de démoulage (25) et le poste de moulage (8), se trouvent un poste de séparation et un poste de basculement (5) placé après le poste de séparation.
